# EUROPÄISCHE PATENTSCHRIFT

(11) **EP 0 801 596 B1**
(45) Veröffentlichungstag und Bekanntmachung des Hinweises auf die Patenterteilung: **24.03.1999**
(21) Anmeldenummer: 95927702.1
(22) Anmeldetag: 20.07.1995
(51) Int. Cl.: B06B 1/18, B06B 1/16

(54) **KOMPENSATION VON QUERSCHWINGUNGEN AN UNWUCHTVIBRATOREN**
COMPENSATION FOR TRANSVERSE VIBRATIONS IN UNBALANCED MASS VIBRATORS
COMPENSATION DE VIBRATIONS TRANSVERSALES DANS DES VIBRATEURS A BALOURD

(30) Priorität: 21.07.1994 DE 4425905
(43) Veröffentlichungstag der Anmeldung: 22.10.1997
(73) Patentinhaber: GEDIB INGENIEURBÜRO UND INNOVATIONSBERATUNG GMBH, D-57319 Bad Berleburg (DE)
(72) Erfinder: BALD, Hubert, D-57319 Bad Berleburg (DE)
(74) Vertreter: Sparing - Röhl - Henseler Patentanwälte
(86) Internationale Anmeldenummer: EP9502899
(87) Internationale Veröffentlichungsnummer: WO9603224

(56) Entgegenhaltungen:
- EP-A- 0 467 758
- EP-A- 0 577 444
- DE-A- 4 301 368
- DE-C- 4 116 647

## Beschreibung

Die Erfindung befaßt sich mit einer Vorrichtung und einem Verfahren zur Kompensation von Querschwingungen an Unwuchtvibratoren mit vorgegebener Schwingrichtung. Bei der hier betroffenen Gattung von Vibratoren wird die die Schwingrichtung bestimmende resultierende Erregerkraft F_{E} durch zwei synchron und gegenläufig umlaufende Gruppen von Teil-Unwuchtkörpern erzeugt, wobei im einfachsten Falle jede Gruppe nur einen einzigen Teil-Unwuchtkörper aufweist.

Ein weiteres Merkmal der die Erfindung betreffenden Gattung von Vibratoren besteht darin, daß jede Gruppe über wenigstens einen eigenen Antriebsmotor verfügt, und daß beide Gruppen untereinander, wenigstens aber zwei jeweils einer anderen Gruppe angehörende Teil-Unwuchtkörper untereinander nicht, oder wenigstens nicht ständig über mechanische Antriebsmittel zwangssynchronisiert sind, um eine bestimmte Dreh-Winkellage einzuhalten. In der einfachsten Ausführungsart besteht ein Vibrator dieser Art aus zwei gegenläufig und synchron um zwei parallel zueinander angeordnete Achsen umlaufende Teil-Unwuchtkörper, von denen jeder durch einen eigenen Motor angetrieben wird.

Solche Vibratoren werden für diverse Aufgaben eingesetzt, wobei der Synchronlauf im einfachsten Falle durch die sogenannte "Selbstsynchronisierung" entsteht, welche unter den nachfolgenden Bedingungen leicht zu erreichen ist: Die durch die resultierende Beschleunigung bzw. durch die resultierende Unwuchtkraft in Schwingung zu versetzende dynamische Masse m_{dyn} muß ungehindert schwingen können (z.B. durch Federn abgestützt) und eine durch den Massenschwerpunkt in Schwingrichtung gelegte Gerade muß die Mittelsenkrechte auf eine solche Strecke sein, welche sich in der Ebene der rotierenden Unwucht-Schwerpunkte von einer Drehachse zu der anderen erstreckt.

Derartige Vibratoren werden auch zum Rammen eingesetzt. Dabei wird der Umstand, daß zwischen beiden Gruppen von Teil-Unwuchtkörpern auf eine Zwangssynchronisierung durch mechanische Antriebsmittel verzichtet werden kann, als besonderer funktioneller Vorteil angesehen, z.B. wegen des Beitrages zur Geräuschverminderung. Da die Erfindung hier besonders vorteilhaft eingesetzt werden kann, wird sie nachfolgend im Zusammenhang mit Rammvibratoren beschrieben.

Zur Erinnerung sei an dieser Stelle angemerkt, daß bei den Rammvibratoren die in Schwingungen versetzte dynamische Masse m_{dyn}, zu der auch die Masse des Rammgutes gehört, stets über schwingungsisolierende Spezialeinrichtungen, wie z.B. Federjoche, mit einem besonderen Trägergerät (z.B. Mäkler oder Kran) verbunden ist. Über diese schwingungsisolierende Spezialeinrichtung wird die gesamte Gewichtskraft der dynamischen Masse in das Trägergerät eingeleitet. Bei Zieharbeiten wird der zu übertragenden Gewichtskraft auch noch zusätzlich die Ziehkraft überlagert.

Bei der Konstruktion von Rammvibratoren der bewußten Gattung achtet man darauf, daß die in Richtung der Längsachse des Rammgutes in Schwingung zu versetzende dynamische Masse m_{dyn} derart symmetrisch verteilt ist, daß der Schwerpunkt der dynamischen Masse auf einer Symmetrielinie liegt, welche durch den Flächenschwerpunkt der bei einem Schnitt senkrecht zur Längsachse entstehenden Profilfläche des Rammgutes läuft.

Trotz Befolgung dieser Regel können an der dynamischen Masse Schwingwegkomponenten quer zur vorgesehenen Schwingrichtung in einer solchen Größe auftreten, daß eine ordnungsgemäße Arbeit mit dem Vibrator nicht mehr möglich ist.

Derartige Querschwingungen können einmal aus der unkorrekten Ausrichtung der resultierenden Erregerkraft F_{E} der Teil-Unwuchtkörper selbst herrühren. Die resultierende Erregerkraft ist mit der dynamischen Masse kinetisch verkoppelt und kann daher z.B. auch in Abhängigkeit von der Störung der Schwingbewegung der dynamischen Masse durch externe Störkräfte mit beeinflußt werden.

Querschwingungen können andererseits aber auch unmittelbar durch an der dynamischen Masse angreifende Störkräfte angeregt werden. Für die Entstehung solcher Störkräfte kommen in Frage: Unsymmetrische Belastung des Rammgutes, unsymmetrische Aufhängung der dynamischen Masse, nicht-horizontale Ausrichtung des Erregerkörpers, Kraftanregungen aus der Ankopplung des Erregerkörpers am Federjoch oder am Mäkler.

Bei dem Versuch der Ermittlung des nächstgelegenen Standes der Technik sind solche Vibratoren zu betrachten, welche nach der Lehre der DE-PS 41 16 647 arbeiten. Bei derartigen Vibratoren ist jedem Teil-Unwuchtkörper ein eigener Antriebsmotor zugeordnet, wobei in bemerkenswerter Weise jeder Motor einen eigenen Antriebsregler benötigt und jedem Antriebsregler wiederum ein eigenes Winkel-Meßsystem zur Erfassung der Ist-Drehwinkel-Lage des jeweils zugehörigen Teil-Unwuchtkörpers zugeordnet ist. Zusätzlich benötigt die zugehörige Steuerung noch einen übergeordneten Lageregler, welcher nach dem Prinzip "Leitmotor und Folgemotor" jedem Antriebsregler die jeweils momentan gültige Drehwinkel-Lage zuweist.

Eine solche Lösung ist jedoch sehr kostenintensiv und gerätetechnisch sehr aufwendig und daher unter anderem auch besonders störanfällig. Für den Einsatz bei z.B. im rauhen Baubetrieb laufenden Ramm-Vibratoren kommt eine solche Lösung daher nicht in Betracht. Motorisch geregelte Vibratoren gemäß der DE-PS 41 16 647 sind im Prinzip auch nicht für den Zweck der Kompensation von Querschwingungen gedacht, da es die Aufgabe aller Antriebsregler ist, die Teil-Unwuchtkörper derart zu synchronisieren, als seien sie über ein Zahnradgetriebe synchronisiert. Die resultierende Beschleunigung wird stets in der gleichen, vorgegebenen Richtung eingeregelt. Von außen angeregte Querschwingungen der dynamischen Masse kann ein derart geregelter Vibrator also nicht kompensieren.

Dieser Richtschwinger gemäß DE-PS 41 16 647 umfaßt zwei Zwei-Wellen-Vibratoren, die man sich als aufeinandergelegt vorzustellen hat, wobei die jeweils zusammenwirkenden (übereinanderliegend vorstellbaren) Teil-Unwuchtkörper des einen einen Drehsinn aufweisen, der entgegengesetzt zu dem des anderen ist. Der Fachmann weiß, daß diese zusammenwirkenden Teil-Unwuchtkörper auch gleichsinnig umlaufen können, wie das bei der später erörterten WO 93/01693 realisiert ist; beide Bauarten sind einander äquivalent.

EP-A-0 467 758 offenbart einen Richtschwinger, ebenfalls mit zwei übereinander angeordneten Zwei-Wellen-Vibratoren, deren jeweilige Unwuchten über Zahnräder gekuppelt und damit zwangssynchronisiert sind. Die Phasenlage der beiden Vibratoren ist relativ zueinander über ein Überlagerungsgetriebe hydraulisch verstellbar, doch wegen der Zwangssynchronisierung kann die Schwingrichtung nicht verändert werden.

Aufgabe der Erfindung ist es, eine im Vergleich zu dem nächstgelegenen Stand der Technik einfachere und robustere Einrichtung zu schaffen, mit Hilfe derer alle Arten von unerwünschten Querschwingungen in ihrer Größe reduziert oder gar vermieden werden können. Um der gewünschten Robustheit näher zu kommen, soll sich die gesuchte Verbesserung dabei auf Lösungen unter Einsatz von lediglich hydraulischen Antriebsmotoren beschränken dürfen. Die erwartete Lösung soll in einem solchen Maße einfacher sein, daß es beispielsweise möglich ist, wenigstens zwei hydraulische Antriebsmotoren, die unterschiedlichen Gruppen zugeordnet sein dürfen, durch eine gemeinsame Druckquelle zu beaufschlagen (Merkmal des Oberbegriffes der Ansprüche 1 und 10).

Die Lösung der Aufgabe ist in den beiden unabhängigen Patentansprüchen 1 und 10 definiert. Weitere vorteilhafte Weiterbildungen der Erfindung sind in den Unteransprüchen wiedergegeben.

Der Vorteil der erfindungsgemäßen Lösung ist darin zu sehen, daß der regelnde Eingriff in den Drehantrieb zur Beeinflussung der Richtung der resultierenden Erregerkraft sich nur auf Drossel-Maßnahmen bezieht, die mit geringem Geräte-Aufwand zu realisieren sind und wofür beispielsweise nicht der Druck der Druck-Quelle verändert werden muß. Die dabei in Kauf zu nehmenden, von der Größe der Querschwingungen abhängigen Drosselverluste sind gering, da die Querschwingungen im Prinzip ja verhindert werden. Darüberhinaus leistet das gewählte Prinzip der Beeinflussung der Richtung der resultierenden Erregerkraft mehr als die aufwendige Technik gemäß dem zitierten nächstgelegenen Stand der Technik. Anders als beim Stand der Technik vermag das erfindungsgemäße Prinzip die Richtung der resultierenden Erregerkraft auch (nach der Weise einer Überkompensation) in eine von der vorgegebenen Schwingrichtung abweichenden Richtung zu lenken. Dadurch kann bei durch den Regelvorgang erreichter Reduzierung der Querschwingungen auf Minimalwerte beispielsweise eine innere (durch Unwuchtkräfte erzeugte) Beschleunigung erzeugt werden, welche der äußeren (zur Querschwingung anregenden) Beschleunigung entgegengesetzt ist.

Den beiden unabhängigen Ansprüchen 1 und 10 liegt der gleiche generelle Erfindungsgedanke zu Grunde. Danach werden die unerwünschten Querschwingungen der dynamischen Masse m_{dyn} nicht mit passiven Mitteln (Dämpfung) bekämpft, sondern mit einer aktiven Maßnahme derart kompensiert, daß man in Abhängigkeit von dem Wert einer zu messenden bzw. zu berücksichtigenden physikalischen Größe, die in funktionellem Zusammenhang mit der Querschwingung steht, eine Korrektur an der Richtung der resultierenden Erregerkraft vornimmt, indem man an wenigstens einer Gruppe das die Drehung der Unwuchtkörper bewirkende resultierende Drehmoment (das ist die Summe aus treibenden und bremsenden Drehmomenten), beeinflußt.

In den kennzeichnenden Teilen der Ansprüche 1 und 10 ist als die zu messende bzw. zu bewertende physikalische Größe sowohl der Weg s_{Q} der Querschwingbewegung selbst, bzw., die davon abgeleiteten Größen, wie z.B. s_{Q}' oder s_{Q}'' angegeben als auch der Relativ-Drehwinkel der die Erregerkräfte erzeugenden Teil-Unwuchtkörper. Der "Relativ-Drehwinkel" ist dabei ein Winkel, den man durch einen Vergleich der Drehwinkel-Lage zweier Teil-Unwuchtkörper zu ermitteln hat.

Die Erfindung wird durch die Beschreibung zweier Beispiele anhand der Figuren 1 und 2 näher erläutert:
Figur 1 zeigt in schematisierter Weise einen Richtschwinger mit Zwei Teil-Unwuchtkörpern, mit zwei elektrischen Meßeinrichtungen für die Erfassung der Drehwinkel zweier Teil-Unwuchtkörper und für die Erfassung von Schwingwegen und mit einer Korrektur-Stelleinrichtung für die Beeinflussung der Drehmomente zweier Antriebsmotoren,
Figur 2 zeigt in schematisierter Weise die gleiche Gesamteinrichtung wie in Fig. 1, mit lediglich dem Unterschied, daß die Meßeinrichtung nur einen Relativ-Drehwinkel mißt, und zwar auf hydraulische Weise.

In Fig.1 repräsentiert der Rahmen 100 das Gehäuse eines Unwuchtvibrators 101, welcher mit zwei an den beiden Wellen 102 und 104 befestigten Teil-Unwuchtkörpern 106 und 108, angetrieben von zwei Hydrautikmotoren M1 und M2, betrieben wird. Der Schwerpunkt der dynamischen Masse ist durch das Kreuz 114 gekennzeichnet. Falls der Vibrator zum Rammen von Rammgut eingesetzt wird, fällt der Massenschwerpunkt des Rammgutes mit dem Schwerpunkt 114 zusammen und die Rammgut-Masse gehört mit zur dynamischen Masse m_{dyn}.

Die beiden gleichgroßen Hydromotoren M1 und M2 werden von einer gemeinsamen Druckquelle 116 mit veränderbarem Druck beaufschlagt. Nach dem Anlaufen der Motoren mit durch die Pfeile 118 und 120 gekennzeichneter gegensinniger Drehrichtung erfolgt wegen der vorgesehenen Anordnung des Massenschwerpunktes 114 eine Selbstsynchronisierung der Drehbewegung beider Teil-Unwuchtkörper 106 und 108, so daß diese gegensinnig synchron umlaufen.

In einer durch die Mittellinien der Wellen 102 und 104 legbaren Ebene kompensieren sich die Fliehkräfte, während sie sich in einer Richtung senkrecht zur Zeichenebene zur resultierenden Erregerkraft F_{E} addieren, welche Erregerkraft man sich durch den Schwerpunkt 114 verlaufend vorstellen muß. Die resultierende Erregerkraft F_{E} versetzt die dynamische Masse m_{dyn} in eine Schwingbewegung mit der vorbestimmten Schwingrichtung senkrecht zur Zeichenebene und mit der Amplitude ${\text{A = m}}_{\text{dyn}} \text{/ M}$, mit M als dem maximalen resultierenden Fliehmoment aus den Teil-Fliehmomenten M/2 der beiden Teil-Unwuchtkörper.

Bei Behinderung der Schwingbewegung der dynamischen Masse entwickeln die umlaufenden Teil-Unwuchtkörper in Verbindung mit über die Lager 122, 124 geführten und von der schwingenden dynamischen Masse m_{dyn} erzeugten Massenkräfte besondere "Synchronführungs-Drehmomente", die innerhalb eines bestimmten Rahmens von Störkräften den Synchronlauf der beiden Teil-Unwuchtköper sicherstellen, ohne, daß diese durch mechanische Antriebsmittel, wie z.B. Zahnräder, zwangssynchronisiert werden müßten.

Versucht man umgekehrt, den Synchronlauf der Teil-Unwuchtkörper zu ändern, (womit man auch die Richtung der resultierenden Erregerkraft ändert), so erreicht man dies nur, wenn man über die Motoren zusätzliche Stell-Drehmomente erzeugt. Mit den Wellen 102, 104 sind mitumlaufende Merkmalsträger 126, 128 verbunden, welche an ihrem Umfang Positionsmerkmale 130, 132 tragen, die von den Positions-Sensoren 134, 136 während des Umlaufes detektiert werden, wobei die Sensoren über die Signalleitungen 138, 140 Signale abgeben. Diese Signale werden in der Regel- oder Steuereinrichtung RSE1 verarbeitet, derart, daß dort Abweichungen von einer vorgegebenen Relativ-Winkellage beider Teil-Unwuchtkörper als "Relativ-Drehwinkel" nach ihrem Verlauf und ihrer Richtung ermittelt werden können.

In Figur 1 ist beim Positions-Sensor 136 ein von der echten Synchronlage abweichender Relativ-Drehwinkel β eingezeichnet, welcher von einer Voreilung des Teil-Unwuchtkörpers 108 in Richtung des Pfeiles 120 herrührt. Sofern ein derartiger, vom Wert Null abweichender Relativ-Drehwinkel β vorhanden ist, kann man davon ausgehen, daß die Richtung der resultierenden Erregerkraft F_{E} aus ihrer Soll-Richtung ausgelenkt ist, und daß demzufolge Querschwingungen mit einer Wegkomponente s_{Q} (142) auftreten. Mit Hilfe der Korrektur-Stelleinrichtung 178, zu welcher neben der Regel- oder Steuereinrichtung RSE1 auch noch das Stellglied 144 gehört, soll sodann der Relativ-Drehwinkel wieder auf den Wert Null zurückgeführt werden.

Das Stellglied 144 verfügt über eine Drosseleinrichtung 146, mit Hilfe derer die aus den Motoren M1 und M2 austretenden Volumenströme wahlweise gedrosselt werden können. Die Drosselung des einen oder anderen Volumenstromes geschieht durch die in Richtung des Doppelpfeiles 148 vorgenommene Verschiebung des Steuerkolbens 150 aus der gezeichneten Mittelstellung heraus. Bei einer Verschiebung nach links verengt die Steuerkante 152 den Einlaßkanal 156 des vom Motor M1 herrührenden Volumenstromes, bei einer Verschiebung nach rechts wird der Einlaßkanal 158 des aus dem Motor M2 austretenden Volumenstromes verkleinert. Von der Verschiebung des Steuerkolbens ist der zum Tank 162 führende Abflußkanal 160 nicht betroffen, so daß der nicht gedrosselte Volumenstrom jederzeit ungehindert abfließen kann.

Die Verschiebung des Steuerkolbens 150 erfolgt durch die Differenz einer durch eine Druckfeder 166 einerseits erzeugten Kraft und einer durch Druck im Steuerdruck-Raum 164 andererseits erzeugten hydraulischen Kraft. Der hydraulische Druck im Steuerdruck-Raum wird durch den Ausgangsdruck eines elektrisch ansteuerbaren Druckregelventils 168 bestimmt, mit welchem der durch eine Konstantdruck-Quelle 170 vorgegebene Druck auf beliebig vorgebbare Drücke am Ausgang 172 herunter geregelt werden kann. Die Größe des am Ausgang 172 einstellbaren geregelten Ausgangsdruckes wird unter Mitwirkung des elektrischen Steuergliedes 174 durch das über die Leitung 176 zugeführte Ausgangssignal der Regel- oder Steuerungseinrichtung RSE1 bestimmt.

Am Rahmen 100 ist ein Sensor 180 zur Erfassung der dem Schwingweg s_{Q} (142) zugeordneten Beschleunigung s_{Q}'' angebracht, dessen Signal über die Signalleitung 182 der Regel- oder Steuereinrichtung RSE2 zugeführt wird. In der Regel- oder Steuereinrichtung RSE2 wird die Information des Eingangssignals derart verarbeitet, daß das Ausgangssignal, welches dem elektrischen Steuerglied 174 über die Leitung 184 zugeleitet wird, die nötigen Informationen über Wert und Richtung der vom Sensor 180 gemessenen Größe mitbeinhaltet, so daß über das Druckregelventil 168 und die Drosseleinrichtung 146 an den Motoren M1 und M2 ähnliche Reaktionen veranlaßt werden können, wie sie durch den Einfluß des Ausgangssignals von RSE1 erreichbar sind.

Die Durchführung eines Korrektur-Stellvorganges geschieht wie folgt: Im einfachsten Falle veranlassen beim Auftreten eines Relativ-Drehwinkels β oder einer Schwingwegkomponente s_{Q} die Regel- oder Steuereinrichtungen RSE1 oder RSE2 über ihre Ausgangssignale eine Verstellung der Drosseleinrichtung 146 und damit die Erzeugung eines Stell-Drehmomentes an einem der Motoren proportional zum gemessenen Wert der Störung β oder s_{Q}.

Wird z.B. der Relativ-Drehwinkel β zur Kompensation der Querschwingung ausgewertet, so wird die Regel- oder Steuereinrichtung RSE1 dafür sorgen, daß der Steuerkolben 150 nach rechts verschoben wird, womit das Drehmoment des Motors M2 verringert wird und womit sich im Vergleich zum Motor M1 ein Stell-Drehmoment aufbaut, mit dessen Hilfe der Relativ-Drehwinkel β wieder verkleinert wird.

Die Regel- oder Steuereinrichtungen RSE1 und RSE2 können jedoch mit weiteren Zusatzfunktionen versehen sein, welche sie je nach Betriebssituation des Vibrators zur Anwendung bringen. Hierzu gehört z.B. eine Integrationsfunktion im Sinne der Regeltechnik, um die Störungen auch restfehlerfrei kompensieren zu können, oder ein Algorithmus, welcher nach vorgegebenen Kriterien die Ausgangssignale einzeln oder gemeinsam zur Wirkung gelangen läßt.

Selbstverständlich kann es auch ausreichend sein, mit einer Korrektur-Stelleinrichtung zu arbeiten, welche ausschließlich nur mit einer der beiden Eingangsgrößen β oder s_{Q} arbeitet.

In Figur 2 ist ein Unwuchtvibrator 201 dargestellt, der über die gleichen Eigenschaften wie jener in Figur 1 gezeigte verfügen soll, soweit es die Merkmale 200 bis 220 und die Motoren M1 und M2 betrifft. Dabei tragen gleiche Merkmale in beiden Figuren ihre Kennzahlen mit gleichlautenden Kombinationen der beiden letzten Ziffern.

Die Andersartigkeit des Unwuchtvibrators 201 in Figur 2 gegenüber dem nach 101 in Figur 1 besteht ausschließlich in einer anderen Ausführung der Korrektur-Stelleinrichtung 225. Diese besteht in Figur 2 aus dem Stellglied 226 und der Regel- oder Steuereinrichtung 228 mit dem Sensorteil 230.

Das Sensorteil 230 wird gebildet durch 2 Steuer-Rotoren 232 und 234 mit Steuernut und Steuerkanten auf dem Umfang ihrer Außenzylinder 244, 246 und durch zwei Steuer-Statoren 236 und 238 mit Steuer-Öffnungen auf dem Umfang ihrer Innenzylinder 240, 242.

Die beiden Steuer-Rotoren 232 und 234 sind als zylindrische Körper ausgebildet, welche (in nicht dargestellter Weise) drehfest mit den Wellen 202 und 204 verbunden sind und somit mit diesen und den Teil-Unwuchtkörpern synchron umlaufen. Die Außenzylinder 244, 246 der Steuer-Rotoren 232, 234 sind mit einem engen zylindrischen Dichtspalt in die Innenzylinder 240, 242 der Steuer-Statoren 236, 238 eingepaßt, so daß die durch diese Dichtspalte abfließende Leckage vernachlässigt werden kann.

In den Außenzylinder 244 ist eine Steuernut 252 eingelassen, durch welche 2 Steuerkanten 252 und 254 gebildet sind. Der Raum der Steuernut 252 kann über die Steuer-Öffnung 248 mit einer Druckquelle 258 verbunden werden. In der gezeichneten Grundstellung, zugehörig zu einem Relativ-Drehwinkel = Null, ist die Steuerkante 256 soeben im Begriff, die Steuer-Öffnung 250 mit der Steuernut 252 zu verbinden. Bei einer Weiterdrehung des Steuer-Rotors 232 in Richtung des Pfeiles 218 wird die Steuer-Öffnung 250 mit der Steuer-Öffnung 248 und damit mit der Druckquelle 258 verbunden. Diese Verbindung besteht über einen Drehwinkel α, bis die Steuerkante 254 die Steuer-Öffnung 248 wieder schließt.

Die Steuer-Öffnung 250 ist unter Einschaltung von Drosselkörpern 260 und 262 mit den die Ausgangssignale der Regel- oder Steuereinrichtung 228 führenden Steuerleitungen 264 und 266 verbunden. Dadurch bedingt, steht der in Steuer-Öffnung 250 vorhandene Druck auch in den Steuerleitungen 264, 266 an, sofern nicht eine dieser Steuerleitungen durch die Einflußnahme von Steuer-Rotor 234 mit dem drucklosen Tank 268 verbunden ist.

Im Stellglied 226 befindet sich ein Steuerkolben 280, bei dessen seitlicher Bewegung durch die Steuerkanten 282, 284 Einlaßkanäle 286, 288 abgesperrt bzw. gedrosselt werden können, während ein zentraler Abflußkanal 290 zum drucklosen Tank 297 hin stets offen bleibt. Mit der Drosselung der durch die Einlaßkanäle von den Motoren abfließenden Volumenströme können die gleichen Wirkungen bezüglich der Erzeugung von Stell-Drehmomenten erzielt werden, wie dies im Zusammenhang mit Figur 1 erläutert wurde.

Durch die Wirkung zweier Federn 292, 294 wird der Steuerkolben in der gezeigten Grundstellung gehalten. Für den Fall, daß die Steuerleitungen 264, 266, mit welchen die Steuerdruck-Räume 296, 298 verbunden sind, zur gleichen Zeit die gleichen Drücke mit der gleichen zeitlichen Impulslänge aufweisen, behält der Steuerkolben 280 die gezeigte Grundstellung. Sobald aber bei gleicher Druckhöhe die zeitliche Impulslänge der Druckimpulse auf beiden Seiten des Steuerkolbens geändert wird, verschiebt sich der Steuerkolben 280 nach der einen oder anderen Seite.

Eine Veränderung der Impulslänge auf der einen oder anderen Steuerleitung in Abhängigkeit vom Relativ-Drehwinkel beider Teil-Unwuchtkörper bzw. beider Steuer-Rotoren ist die Aufgabe der Steuerkanten 274, 276, die durch die Steuernut 278 am Außenzylinder des Steuer-Rotors 234 gebildet werden. In der gezeigten Grundstellung, die dem Wert Null eines Relativ-Drehwinkels entspricht, hat - unter Beachtung des Drehsinnes 220 - die Steuerkante 274 die Steuer-Öffnung 272 gerade verschlossen, während die Steuerkante 276 die Steuer-Öffnungen 280 nach der Weiterdrehung beider Steuer-Rotoren um den Winkel α freizugeben beginnt, wobei aber zu gerade diesem Zeitpunkt an der Steuer-Öffnung 280 kein Druck aus den durch den Steuer-Rotor 232 erzeugten Druckimpulsen mehr ansteht.

Man erkennt, daß beim Zurückbleiben des dem Teil-Unwuchtkörper 208 zuzuordnenden Drehwinkels - also beim Entstehen eines negativen Relativ-Drehwinkels - die Steuerkante 274 die Steuer-Öffnung 272 zu spät verschließt, so daß durch Abfluß eines Volumenstromes durch die Steuernut 278 und durch die stets unverschlossen bleibende AbflußÖffnung 270 zum drucklosden Tank 268 hin der Druck in der Steuerleitung 264 zeitweilig abgebaut wird, wodurch die Impulslänge des Druckimpulses verkürzt wird. Beim Voreilen des Drehwinkels von Steuer-Rotor 234 - also beim Entstehen eines positiven Relativ-Winkels - gibt die Steuerkante 276 die Steuer-Öffnung 280 zu früh frei, woraus eine Verkürzung der Impulslänge der auf Steuerleitung 266 liegenden Druckimpulse resultiert.

Summiert man das Produkt aus Impulsdruck p und Impulszeit t₁ auf Steuerleitung 264 bzw. Impulszeit t₂ auf Steuerleitung 266 über einen bestimmten Zeitraum, so erhält man die Impulse I₁ und I₂ zu ${\text{I}}_{\text{1}} {\text{= Σ p*t}}_{\text{1}}$ bzw. ${\text{I}}_{\text{2}} {\text{= Σ p*t}}_{\text{2}}$ . Mit der Differenz ${\text{δI = I}}_{\text{1}} {\text{- I}}_{\text{2}}$ erhält man in Abhängigkeit von den Zeiten t₁ und t₂ einen auf die Flächeneinheit bezogenen richtungsbehafteten Richtimpuls δI, welcher nach Größe und Richtung (zusammen mit der Masse des zu bewegenden Steuerkolbens und der Federkonstanten der mitwirkenden Federn) maßgebend ist für die Verschiebung des Steuerkolbens 280. Dieser auf das Stellglied 226 einwirkende Richtimpuls δI kann auch als Informationsgehalt des über beide Steuerleitungen 264 und 266 weitergeleiteten Ausgangssignals der Regel-oder Steuereinrichtung 228 angesehen werden.

Folgende vorteilhafte Abwandlungen können an den geschilderten Unwuchtvibratoren vorgenommen werden:
- Auch die Wegkomponente s_{Q} (142) der Querschwingung könnte mit einem speziellen hydraulischen Sensorteil erfaßt werden, vergleichbar mit der Arbeitsweise des Sensorteiles 230 in Figur 2. Dabei würde die Schwingbeschleunigung eine Hilfsmasse in eine schwingende Bewegung versetzen, durch welche Bewegung Strömungsquerschnitte von hydraulischen Volumenströmen im Sinne einer gewünschten Sperr- oder Drosselwirkung verändert werden. (Anspruch 6).
- Anstelle der Maßnahme, ein Stell-Drehmoment durch Veränderung von Motor-Drehmomenten herbeizuführen, könnte auch vorgesehen werden, daß kraftbetätigte Bremsorgane zur Erzeugung eines an den Unwuchtwellen bremsend wirkenden Stell-Drehmomentes herangezogen werden, welche Bremsorgane durch die Stellglieder mit Stellenergie zu beaufschlagen wären.
- Falls man bei den Unwuchtvibratoren 101 und 201 die Teil-Unwuchtkörper samt Wellen und Motoren in doppelter Ausführung anordnet, erhält man zwei Gruppen von Teil-Unwuchtkörpern mit innerhalb der Gruppe gleichem Drehsinn und von Gruppe zu Gruppe entgegengesetztem Drehsinn. Mit einer derartigen Anordnung läßt sich bei entsprechender Ansteuerung der 4 Motoren in bekannter Weise (wie z.B. in der Druckschrift PCT/EP93/01693 gezeigt) zwischen den jeweils gleichsinnig umlaufenden Teil-Unwuchtkörpern ein Relativ-Stellwinkel vorgegebener Größe einstellen, womit auch das gesamte, resultierende Fliehmoment in vorgebbarer Weise eingestellt ist.

Bei einem derartigen Unwuchtvibrator wird die vorliegende Erfindung besonders dringend benötigt, um die Funktion des Vibrators überhaupt zu gewährleisten. Dazu braucht man nach Art der Figur 1 oder 2 lediglich zwischen jeweils 2 Teil-Unwuchtkörpern verschiedener Gruppen den Relativ-Drehwinkel zu verändern (Anspruch 8).

Die Ermittlung des Istwertes des bei der Regelung des resultierenden Fliehmomentes (z.B. gemäß der Lehre der Druckschrift PTC/EP93/01693) ebenfalls zu regelnden Relativ-Stellwinkels geschieht unter Einsatz einer Winkel-Meßeinrichtung. Dabei werden bei solchen Vibratoren allein für die Versorgung der Winkel-Meßeinrichtung die Drehwinkel zweier Teil-Unwuchtkörper, die für diesen Fall ein und derselben Gruppe angehören können, laufend digital erfaßt. Es ist daher bei der Kompensation von Querschwingungen an solchen Vibratoren besonders vorteilhaft, für die zur Ermittlung des Relativ-Drehwinkels β benötigte Sensorik und/oder Informationsverarbeitung wenigstens teilweise auch hardware-Komponenten der Winkel-Meßeinrichtung zu nutzen (Anspruch 9).
- Die Regel- und Steuereinrichtung kann die Funktion eines Integriergliedes enthalten, womit bekanntlich die Regelabweichung, das ist die Differenz zwischen Sollwert und Istwert der Regelgröße, bis auf den Wert Null zurückgeführt werden kann (Anspruch 11).
- Anstelle der Kompensation unerwünschter Querschwingungen können die beschriebenen Einrichtungen alternativ auch dazu eingesetzt werden, Querschwingungen künstlich zu erzeugen. Dazu müssen die Stellglieder lediglich von einer anderen oder anders arbeitenden Steuereinrichtung beaufschlagt werden.

Die im Zusammenhang mit der Beschreibung von Funktionen der Steuerungs- und Regelungstechnik benutzten Begriffe sind der Normenvorschrift der DIN 19 226 entnommen oder zumindestens an diese Normbegriffe angelehnt.

## Patentansprüche

1. Unwuchtvibrator mit vorgegebener Schwingrichtung,
- mit zwei Gruppen (106, 108) von umlaufenden Teil-Unwuchtkörpern (106, 108), wobei die Teil-Unwuchtkörper innerhalb einer Gruppe gleichsinnig oder gegensinnig synchron und wobei von den zu unterschiedlichen Gruppen gehörenden Teil-Unwuchtkörpern je zwei gegensinnig und synchron umlaufen,
- mit wenigstens je einem Teil-Unwuchtkörper pro Gruppe,
- mit wenigstens je einem hydraulischen Antriebsmotor (M1, M2) pro Gruppe, wobei wenigstens zwei Antriebsmotoren, die unterschiedlichen Gruppen zugeordnet sind, von einer gemeinsamen Druckquelle beaufschlagt sind oder wenigstens unter Einbehaltung der für sie vorgesehenen prinzipiellen Funktion beaufschlagt werden können,
- mit einem zwischen den Gruppen bei Verzicht auf mechanische Synchronisierungsmittel durch die Wirkung von Massenkräften der schwingenden dynamischen Masse (200) herbeigeführten Synchronlauf,
gekennzeichnet durch die Kombination folgender Merkmale:
- Sensoren (134, 136, 180, 230) enfassen eine als Differenz zwischen Sollwert und Istwert definierbare Regelabweichung "e" einer durch eine Regeleinrichtung (RSE1, RSE2, 228) zu regelnden physikalischen Größe "Relativ-Drehwinkel'' und/oder "Schwingweg", wobei der "Relativ-Drehwinkel" von dem Drehwinkel wenigstens eines Teil-Unwuchtkörpers abgeleitet ist und wobei der "Schwingweg" von der senkrecht zur vorgegebenen Schwingrichtung meßbaren Schwingweg-Komponente s_{Q} abgeleitet ist oder ersetzbar ist durch eine von der zeitlichen Ableitung s_{Q}' bzw. s_{Q}'' herleitbaren anderen physikalischen Größe,
- ein Stellglied (144, 178, 226) der Regeleinrichtung (RSE1, RSE2, 228) wird in Abhängigkeit von der Regelabweichung "e" gesteuert, durch welches Stellglied wenigstens bei einem Antriebsmotor die am Antriebsmotor in ein Drehmoment umsetzbare Druckdifferenz des den Antriebsmotor durchfließenden Fluid-Volumenstromes im Sinne einer Verkleinerung der Regelabweichung "e" beeinflußt ist.

2. Unwuchtvibrator nach Anspruch 1, dadurch gekennzeichnet, daß die am Antriebsmotor in ein Drehmoment umsetzbare Druckdifferenz bei wenigstens je einem Antriebsmotor einer Gruppe durch ein Stellglied beeinflußbar ist.

3. Unwuchtvibrator nach Anspruch 1 oder 2, dadurch gekennzeichnet, daß für jede Gruppe wenigstens zwei Teil-Unwuchtkörper vorgesehen sind.

4. Unwuchtvibrator nach einem der Ansprüche 1 bis 3, dadurch gekennzeichnet, daß die am Antriebsmotor in ein Drehmoment umsetzbare Druckdifferenz durch Drosselung des den Antriebsmotor durchfließenden Fluid-Volumenstromes vor dem Eintritt in den Antriebsmotor und/oder nach dem Austritt aus dem Antriebsmotor beeinflußt ist

5. Unwuchtvibrator nach einem der Ansprüche 1 bis 4, dadurch gekennzeichnet, daß die laufende Erfassung der Regelabweichung "e" durch den Sensorteil (230) einer hydraulischen Regel- oder Steuereinrichtung (228) erfolgt ist, wobei die Wandlung des Wertes der der Regelabweichnug "e" entsprechenden Winkelabweichung in ein Ausgangssignal (264, 266) der Regel- oder Steuereinrichtung durch die Einwirkung der Lage des Drehwinkels zweier Teil-Unwuchtkörper (206, 208) auf die Drosselwirkung von ihnen zugeordneten hydraulischen Drosselstellen (248, 250; 272, 280) bewirkt ist.

6. Unwuchtvibrator nach einem der Ansprüche 1 bis 5, dadurch gekennzeichnet, daß die laufende Erfassung der von der Weggröße s_{Q}, s_{Q}' oder s_{Q}'' abgeleiteten Regelabweichung "e" durch den Sensorteil einer hydraulischen Regel- oder Steuereinrichtung erfogt ist, wobei die Wandlung der Weg-Größen in das Ausgangssignal der Regel- oder Steuereinrichtung durch die Einwirkung der senkrecht zur vorgegebenen Schwingrichtung wirksamen Schwingbeschleunigung auf eine bewegliche Hilfsmasse erfolgt ist, welche Hilfsmasse bei ihrer Schwingbewegung die Drosselwirkung einer hydraulischen Drosselstelle beeinflußt.

7. Unwuchtvibrator nach einem der Ansprüche 1 bis 4, dadurch gekennzeichnet, daß die laufende Erfassung der Regelabweichung "e" unter Zuhilfenahme elektrischer Sensoren erfolgt ist, und zwar
- entweder als von der Weggröße s_{Q} bzw. s_{Q}' bzw. s_{Q}'' unter Einsatz eines Weg- bzw. Geschwindigkeits- bzw. Beschleunigungssensors (180) abgeleitet,
- oder als von dem Relativ-Drehwinkel abgeleitet, welcher Relativ-Drehwinkel mittels elektrischer Sensoren aus der Dreh-Lage zweier Teil-Unwuchtkörper ermittelt ist.

8. Unwuchtvibrator nach einem der Ansprüche 1 bis 7, dadurch gekennzeichnet, daß innerhalb jeder Gruppe wenigstens 2 Teil-Unwuchtkörper mit ihnen zugeordneten Antriebsmotoren vorgesehen sind, zwischen denen zwecks Verstellung des sogenannten statischen Momentes ein Relativ-Stellwinkel variabel einstellbar ist.

9. Unwuchtvibrator nach Anspruch 8, dadurch gekennzeichnet, daß die den Relativ-Stellwinkel definierende Dreh-Lage zweier Teil-Unwuchtkörper durch zu einer Winkel-Meßeinrichtung zugehörige elektrische Sensoren erfaßt ist und daß die Regelabweichung "e" ebenfalls unter Zuhilfenahme von elektrischen Sensoren erfaßt ist, wobei die zur Ermittlung der Regelabweichung "e" benötigte Informationsverarbeitung in einer Steuerungs-hardware durchgeführt ist, mit welcher gleichzeitig auch Aufgaben der Informationsverarbeitung für die Winkel-Meßeinrichtung bearbeitet sind.

10. Verfahren zur Kompensation von unerwünschten Schwingwegkomponenten quer zur vorgegebenen Schwingrichtung eines Unwuchtvibrators (101, 201) nach dem Oberbegriff des Anspruchs 1,
gekennzeichnet durch die Kombination folgender Verfahrensmerkmale:
- Laufende Erfassung (180) der Weg-Größe so der Querschwingung oder der zeitlichen Ableitungen s_{Q}' oder s_{Q}'' bezüglich ihres Wertes und/oder ihrer Richtung,
- und/oder laufende Erfassung (134, 136) des Wertes und/oder der Richtung des durch die Dreh-Lage eines Teil-Unwuchtkörpers aus der einen Gruppe und durch die Dreh-Lage eines Teil-Unwuchtkörpers aus der anderen Gruppe definierbaren Relativ-Drehwinkels (β), wobei der Relativ-Drehwinkel (β) ein Maß oder wenigstens ein Indikator einer quer zur vorgegebenen Schwingrichtung vorhandenen Schwingbewegung ist.
- Umwandlung der erfaßten Werte und/oder Richtungen in einer Regel- oder Steuerungseinrichtung (RSE1, RSE2, 228) derart, daß in den Aus gangssignalen der Regel- oder Steuereinrichtung Informationen über die Werte und/oder die Richtungen der erfaßten Größen enthalten sind,
- Beaufschlagung eines Stellgliedes (144, 178 226) mit den Ausgangssignalen der Regel-oder Steuereinrichtung, welches Stellglied zur Durchführung eines vom Informationsgehalt des Ausgangssignals abhängigen Steilvorganges vorgesehen ist,
- Eingreifen (156, 158; 286, 288) des Stellgliedes bei wenigstens einem der Antriebsmotoren in den ihn durchfließenden Fluid-Volumenstrom zur Beeinflussung des zwischen Eingang und Ausgang des Antriebsmotors meßbaren Differenzdruckes zwecks Erzeugung eines Korrektur-Stell-Drehmomentes und damit gleichzeitig Erzeugung einer Korrektur des Relativ-Drehwinkels im Sinne der Verkleinerung seines Wertes.

11. Unwuchtvibrator nach einem der voranstehenden Ansprüche 1 bis 9 oder Verfahren nach Anspruch 10, dadurch gekennzeichnet, daß die Regeleinrichtung mit einer Integrier-Funktion versehen ist.

12. Unwuchtvibrator nach Anspruch 1, dadurch gekennzeichnet, daß der "Drehwinkel" ein Relativ-Drehwinkel ist, welcher abgeleitet ist von einem Vergleich der Dreh-Lage eines Teil-Unwuchtkörpers aus der einen Gruppe und der Dreh-Lage eines Teil-Unwuchtkörpers aus der anderen Gruppe.

## Claims

1. Unbalanced mass vibration generator having a predetermined direction of vibration,
- with two groups (106, 108) of rotating unbalanced sub-members (106, 108), wherein the unbalanced sub-members within a group rotate synchronously in the same direction or in opposite directions and every two of the unbalanced sub-members belonging to different groups rotate synchronously and in opposite directions,
- with at least one unbalanced sub-member per group,
- with at least one hydraulic drive motor (M1, M2) per group, wherein at least two drive motors, which are associated with different groups, are acted on by a common pressure source, or at least can be acted on by a common pressure source while retaining the principle function for which they are provided, and
- with synchronous operation between the groups without the use of mechanical synchronising means, the synchronising operation being brought about by the action of inertial forces of the vibrating dynamic mass (200),
characterized by the combination of the following features:
- sensors (134, 136, 180, 230) ascertain a control error "e", defined as the difference between reference value and actual value, of a physical magnitude "relative rotated angle" and/or "vibration travel" that is to be controlled by a regulating means (RSE1, RSE2, 228), wherein the "relative rotated angle" is derived from the rotated angle of at least one unbalanced sub-member and wherein the "vibration travel" is derived from the vibration travel component s_{Q} measured at right angles to the predetermined direction of vibration or can be substituted by a different physical magnitude derivable from the time derivative s_{Q'} or s_{Q''},
- an adjusting member (144,178,226) of the regulating means (RSE1,RSE2,228) is controlled as a function of the control error "e", by means of which adjusting member, at least in one drive motor, the pressure difference of the fluid volume flow which flows through the drive motor, which is arranged to be converted into a torque in the drive motor, is acted upon to produce a decrease in the control error "e".

2. Unbalanced mass vibration generator according to claim 1, characterized in that the pressure difference, which is arranged to be converted into a torque in the drive motor, is arranged to be acted upon in at least one drive motor of each group by an adjusting member.

3. Unbalanced mass vibration generator according to claim 1 or 2, characterized in that at least two unbalanced sub-members are provided for each group.

4. Unbalanced mass vibration generator according to any one of claims 1 to 3, characterized in that the pressure difference which is arranged to be converted into a torque in the drive motor is acted upon by throttling the fluid volume flow flowing through the drive motor before entry into the drive motor and/or after emergence from the drive motor.

5. Unbalanced mass vibration generator according to any one of claims 1 to 4, characterized in that the control error "e" is continuously ascertained by the sensor element (230) of a hydraulic regulating or control means (228), the value of the angular departure corresponding to the control error "e" being converted into an output signal (264, 266) of the regulating or control means through the effect of the angular rotational position of two unbalanced sub-members (206, 208) on the throttling action of hydraulic throttling points (248, 250; 272, 280) associated therewith.

6. Unbalanced mass vibration generator according to any one of claims 1 to 5, characterized in that the control error "e" derived from the travel magnitude s_{Q}, s_{Q'} or s_{Q''} is continuously ascertained by the sensor element of a hydraulic regulating or control means, the travel magnitudes being converted into the output signal of the regulating or control means through the effect, on a movable auxiliary mass, of the acceleration in vibration effective at right angles to the predetermined direction of vibration which auxiliary mass, with its vibratory movement, affects the throttling action of a hydraulic throttling point.

7. Unbalanced mass vibration generator according to any one of claims 1 to 4, characterized in that the control error "e" is continuously ascertained with the aid of electrical sensors, the value being
- either derived from the travel magnitude s_{Q} or s_{Q'} or s_{Q''} using a travel or speed or acceleration sensor (180), respectively,
- or derived from the relative rotated angle, which angle is ascertained from the rotational position of two unbalanced sub-members by means of electrical sensors.

8. Unbalanced mass vibration generator according to any one of claims 1 to 7, characterized in that there are provided within each group at least two unbalanced sub-members having associated drive motors between which a relative positioning angle can be adjustably set for the purpose of adjusting the so-called static moment.

9. Unbalanced mass vibration generator according to claim 8, characterized in that the rotational position of two unbalanced sub-members, defining the relative positioning angle, is ascertained by electrical sensors belonging to an angle-measuring device, and in that the control error "e" is ascertained also with the aid of electrical sensors, the information processing required to ascertain the control error "e" being carried out in controlling hardware which simultaneously carries out information-processing tasks for the angle-measuring device.

10. A method of compensating for undesired vibration travel components that are transverse to the predetermined direction of vibration of an unbalanced mass vibration generator (101, 201) according to the preamble of claim 1, characterized by the combination of the following method features:
- continuous ascertainment (180) of the travel magnitude s_{Q} of the transverse vibration or of the time derivatives s_{Q'} or s_{Q''} in terms of their value and/or their direction,
- and/or continuous ascertainment (134, 136) of the value and/or the direction of the relative rotated angle (β) which is defined by the rotational position of an unbalanced sub-member from one group and the rotational position of an unbalanced sub-member from the other group, the relative rotated angle (β) being a measure, or at least an indicator, of a vibratory movement occurring transversely to the predetermined direction of vibration,
- conversion in a regulating or control means (RSE1, RSE2, 228) of the values and/or directions ascertained such that information about the values and/or directions of the magnitudes ascertained is contained in the output signals of the regulating or control means,
- action upon an adjusting member (144, 178, 226) by the output signals of the regulating or control means, the adjusting member being provided in order to carry out an adjustment operation according to the information content of the output signal,
- engagement (156, 158; 286, 288) of the adjusting member, in at least one of the drive motors, in the fluid volume flow flowing through the drive motor in order to influence the differential pressure measured between input and output of the drive motor for the purpose of generating a correction/adjustment torque and hence simultaneously effecting a correction of the relative rotated angle to produce a decrease in its value.

11. Unbalanced mass vibration generator according to any one of the preceding claims 1 to 9, or method according to claim 10, characterized in that the regulating means is provided with an integrating function.

12. Unbalanced mass vibration generator according to claim 1, characterized in that the "rotated angle" is a relative rotated angle which is derived by comparing the rotational position of an unbalanced sub-member from one group with the rotational position of an unbalanced sub-member from the other group.

## Revendications

1. Générateur de vibration à balourd au sens de vibration prédéterminé, comprenant
deux groupes (106, 108) de corps partiels à balourd rotatifs (106, 108), les corps partiels à balourd à l'intérieur d'un groupe tournant dans le même sens ou en sens opposé de manière synchrone et chaque deux des corps partiels à balourd faisant partie de groupes différents tournant en sens opposé et de manière synchrone,
au moins un corps partiel à balourd par groupe,
au moins un moteur d'entraînement hydraulique (M1, M2) par groupe, au moins deux moteurs d'entraînement qui sont associés à différents groupes, subissant l'impact d'une source commune de pression ou pouvant subir l'impact de cette dernière au moins en respectant la fonction de principe qui lui est destinée,
au moins une course synchrone provoquée entre les groupes par l'action de forces proportionnelles à la masse oscillante dynamique (200) en renonçant à l'emploi de moyens mécaniques de synchronisation,
caractérisé par la combinaison des caractéristiques suivantes:
des capteurs (134, 136, 180, 230) enregistrent une divergence de réglage définissable "e" en tant que différence entre la valeur théorique et la valeur de consigne d'une grandeur physique à régler par un dispositif de réglage (RSE1, RSE2, 228) "angle de rotation relatif" et/ou "course de vibration", "l'angle de rotation relatif" étant déduit de l'angle de rotation d'au moins un corps partiel à balourd et la "course de vibration" étant déduite de la composante de course de vibration s_{Q} mesurable perpendiculairement au sens de vibration prédéterminé, cette grandeur étant remplaçable par une autre grandeur physique déductible de la dérivée temporelle s_{Q'} respectivement s_{Q''},
un organe d'ajustement (144, 178, 226) du dispositif de réglage (RSE1, RSE2, 228) est commandé en fonction de la divergence de réglage "e", cet organe de réglage influençant au moins dans un moteur d'entraînement la pression différentielle du courant de fluide traversant le moteur d'entraînement, convertible en couple de rotation sur le moteur d'entraînement afin d'obtenir une réduction de divergence de réglage "e".

2. Générateur de vibrations à balourd selon la revendication 1, caractérisé en ce que la pression différentielle convertible en un couple de rotation sur le moteur d'entraînement est influençable par un organe d'ajustement pour au moins un moteur d'entraînement d'un groupe.

3. Générateur de vibrations à balourd selon la revendication 1 ou 2, caractérisé en ce qu'il est prévu pour chaque groupe au moins deux corps partiels à balourd.

4. Générateur de vibrations à balourd selon l'une des revendications 1 à 3, caractérisé en ce que la pression différentielle convertible en un couple de rotation sur le moteur d'entraînement est influencée par étranglement du courant traversant le moteur d'entraînement avant l'entrée dans le moteur d'entraînement et/ou la sortie du moteur d'entraînement.

5. Générateur de vibrations à balourd selon l'une des revendications 1 à 4, caractérisé en ce que la détection en cours de la divergence de réglage "e" s'effectue par une partie de capteur (230) d'un dispositif hydraulique de réglage ou de commande (228), la transformation de la valeur de la divergence angulaire correspondant à la divergence de réglage "e" en un signal de sortie (264, 266) du dispositif de réglage ou de commande étant provoquée par l'action de la position de l'angle de rotation de deux corps partiels à balourd (206, 208) sur l'effet d'étranglement des points hydrauliques d'étranglement associés (248, 250; 272; 270).

6. Générateur de vibrations à balourd selon l'une des revendications 1 à 5, caractérisé en ce que la détection en continu de la divergence de réglage "e" dérivée de l'ampleur de la course s_{Q}, s_{Q'}, ou s_{Q''} s'effectue par la partie de capteur d'un dispositif hydraulique de réglage ou de commande, la transformation des ampleurs de courses en signal de sortie du dispositif de réglage ou de commande s'effectuant par l'action de l'accélération de la vibration agissant perpendiculairement au sens prédéterminé de vibration sur la masse auxiliaire mobile, cette masse auxiliaire influençant lors de son mouvement vibratoire l'effet d'étranglement d'un point hydraulique d'étranglement.

7. Générateur de vibrations à balourd selon l'une des revendications 1 à 4, caractérisé en ce que la détection en cours de la divergence de réglage "e" s'effectue à l'aide de capteurs électriques et, ce,
soit en étant dérivé de l'ampleur de la course s_{Q} ou s_{Q'} ou s_{Q''} par l'emploi d'un capteur de course, de vitesse et d'accélération (180)
soit en étant dérivé de l'angle relatif de rotation, angle relatif de rotation qui est défini au moyen de capteurs électriques à partir de la position de rotation de deux corps partiels à balourd,

8. Générateur de vibrations à balourd selon l'une des revendications 1 à 7, caractérisé en ce qu'il est prévu à l'intérieur de chaque groupe au moins deux corps partiels à balourd associés à des moteurs d'entraînement entre lesquels un angle d'ajustement relatif peut être réglable de manière variable pour adapter ledit moment statique.

9. Générateur de vibrations à balourd selon la revendication 8, caractérisé en ce que la position de rotation définissant l'angle d'ajustement relatif de deux corps partiels à balourd est enregistrée par des capteurs électriques faisant partie d'un dispositif angulaire de mesure et en ce que la divergence de réglage "e" est également détectée à l'aide de capteurs électriques, le traitement d'information nécessaire à la détermination de la divergence de réglage "e" étant réalisé dans un équipement informatique de commande permettant de mener à bien en même temps des tâches de traitement d'information pour le dispositif de mesure angulaire.

10. Procédé pour la compensation de composantes indésirables de la course de vibration transversalement au sens de vibration prédéterminé d'un générateur de vibrations à balourd (101, 201) selon le préambule de la revendication 1, caractérisé par la combinaison des caractéristiques suivantes de procédé :
détection en continu (180) de l'ampleur de la course s_{Q} de la vibration transversale ou des dérivées temporelles s_{Q'} ou s_{Q''} relative à sa valeur et/ou sa direction,
et/ou détection en continu (134, 136) de la valeur et/ou de la direction de l'angle relatif de rotation (β) définissable par la position de rotation d'un corps partiel à balourd issu d'un groupe et par la position de rotation d'un corps partiel à balourd issu de l'autre groupe, l'angle relatif de rotation (β) étant une mesure ou au moins un indicateur d'un mouvement de vibration se trouvant transversalement au sens de vibration prédéterminé, existante,
conversion des valeurs et/ou directions enregistrées dans un dispositif de réglage ou de commande (RSE1, RSE2, 228) de manière que les signaux de sortie du dispositif de réglage et de commande contiennent des informations sur les valeurs et/ou les directions des grandeurs enregistrées,
impact des signaux de sortie du système de réglage ou de commande sur un organe d'ajustement (144, 178, 226), cet organe d'ajustement étant prévu pour la mise en oeuvre d'une opération d'ajustement dépendant de la teneur de l'information du signal de sortie,
intervention (156, 158; 286, 288) de l'organe d'ajustement pour au moins l'un des moteurs d'entraînement dans le courant de fluide le traversant pour influencer la pression différentielle mesurable entre l'entrée et la sortie du moteur d'entraînement en vue de générer un couple de rotation d'ajustement correcteur et ainsi en même temps une correction de l'angle relatif de rotation afin de diminuer sa valeur.

11. Générateur de vibrations à balourd selon l'une des revendications précédentes 1 à 9 ou procédé selon la revendication 10, caractérisé en ce que le dispositif de réglage est muni d'une fonction intégrative.

12. Générateur de vibrations à balourd selon la revendication. 1, caractérisé en ce que "l'angle de rotation" est un angle relatif de rotation qui est dérivé d'une comparaison entre la position de rotation d'un corps partiel de balourd appartenant à un groupe et la position de rotation d'un corps partiel de balourd appartenant à l'autre groupe.
